# FASCICULE DE BREVET EUROPEEN

(11) **EP 1 203 187 B1**
(45) Date de publication et mention de la délivrance du brevet: **12.10.2005**
(21) Numéro de dépôt: 00958658.7
(22) Date de dépôt: 10.08.2000
(51) Int. Cl.: F21V 13/04, F21V 5/04

(54) **PROJECTEUR D'ECLAIRAGE ET INSTALLATION D'ECLAIRAGE A FOYER LUMINEUX DEPORTE**
SCHEINWERFER UND BELEUCHTUNGSEINRICHTUNG MIT VERSCHOBENEM BRENNPUNKT
ILLUMINATING SPOTLIGHT PROJECTOR AND LIGHTING INSTALLATION WITH OFFSET LIGHT SOURCE

(30) Priorité: 19.08.1999 FR 9910628
(43) Date de publication de la demande: 08.05.2002
(73) Titulaire: FD Eclairage, 28350 St. Lubin des Joncherets (FR)
(72) Inventeur: DAVID, Francis, F-28350 Dampierre sur Avre (FR)
(74) Mandataire: Cabinet HERRBURGER
(86) Numéro de dépôt international: PCT/FR2000/002290
(87) Numéro de publication internationale: WO 2001/014791

(56) Documents cités:
- GB-A- 611 032
- US-A- 2 254 961
- US-A- 2 362 171
- US-A- 4 373 178

## Description

La présente invention concerne un projecteur d'éclairage émettant un faisceau étroit, comprenant une source lumineuse très concentrée et un réflecteur concave pour émettre un faisceau d'éclairage dans une direction donnée, suivant un axe d'émission.

Un projecteur d'éclairage selon le préambule de la revendication 1 est connu de GB-A-611 032.

L'invention concerne également une installation d'éclairage réalisée avec un tel projecteur.

Dans de nombreux cas, il est intéressant pour maîtriser la répartition de l'éclairage dans un local ou plus généralement sur un site, d'avoir un faisceau de définition angulaire très précise. Cela signifie que l'angle d'ouverture du faisceau doit être très petit.

En général il s'agit d'un faisceau lumineux de rayons en théorie parallèles, obtenu par un réflecteur parabolique dont le foyer correspond à la source lumineuse de l'ampoule et dont l'axe est l'axe d'émission. Un tel projecteur est représenté en partie, en coupe schématique à la figure 1.

Or les rayons émis ne forment pas un faisceau entièrement parallèle parce que la source lumineuse n'est ni ponctuelle ni monochrome.

Ainsi seuls les faisceaux émis par la source placée au foyer F et tombant sur le réflecteur représenté par le segment de parabole UP qui l'engendre sont émis sous forme de rayons relativement parallèles. Tous les rayons contenus dans le cône d'axe XX et de demi-angle δo/2, de génératrice FP passant par le bord du réflecteur sont émis directement sous forme de rayons radiaux et non parallèles à l'axe XX.

Dans la pratique un tel réflecteur est constitué par une partie de paraboloïde de révolution d'axe XX, de foyer F et défini par son paramètre p, son rayon R2 5 d'ouverture avant et son rayon R1 d'ouverture arrière (cette ouverture arrière sert au passage de la lampe). Le flux utilisé augmente quand le rayon R2 augmente et on con-sidère qu'il est maximum lorsque les caractéristiques du réflecteur sont telles que :$\text{p =} \sqrt{{\text{R}}_{\text{1}} {\text{* R}}_{\text{2}} \text{/ 2}}$

L'angle γ du flux capté est délimité par le contour UP du réflecteur. L'élaboration d'un réflecteur plus enveloppant conduirait à des dimensions excessives. Il faut également noter que les lampes ont des dimensions importantes par rapport au réflecteur et le foyer réel déborde nécessairement du foyer théorique ce qui est la principale cause du défaut de parallélisme évoqué ci-dessus. La divergence croît avec les dimensions de la source ou réciproquement, si la distance focale diminue et que le diamètre du réflecteur diminue par rapport à celle de la source. On pourrait envisager de placer une lentille devant la façade d'ouverture du réflecteur mais elle corrigerait non seulement le flux direct mais également le flux de rayons parallèles réfléchis par le réflecteur.

En conclusion la correction que donnerait une telle lentille placée en façade serait peu efficace.

Enfin il faut noter que l'angle effectif d'émission d'un faisceau est très supérieur à l'angle attribué à une source lumineuse munie d'un réflecteur comme par exemple des ampoules halogènes équipées directement d'un réflecteur. On définit cet angle comme étant l'angle d'émission de 50 % du flux lumineux, le reste du flux étant émis dans des directions non contenues dans ce cône d'émission. La définition de l'angle d'éclairage apparaît à la figure 1A représentant la courbe de séparation de l'intensité lumineuse en fonction de l'angle par rapport à l'axe XX (fig. 1). Cette répartition est une courbe en cloche et l'angle du projecteur est celui donnant, par définition, l'intensité supérieure à la demi moyenne IM/2 par rapport à l'intensité maximale IM dans la direction de l'axe (α=o). On obtient ainsi l'angle α attribué au faisceau, angle dans lequel le flux devrait être maximum.

En pratique cela signifie que le faisceau est très peu précis.

La présente invention a pour but de développer un projecteur permettant d'émettre un faisceau d'angle très petit et regroupant la quasi-totalité du flux lumineux émis par la source.

A cet effet l'invention concerne un projecteur du type défini ci-dessus comprenant
une lentille convergente placée entre la source et le réflecteur, et,
dans un plan passant par l'axe d'émission,
le réflecteur concave formé d'un segment de conique (ellipse ou parabole), caractérisé en ce que, dans ledit plan passant par l'axe d'émission,
* la source est bordée latéralement du côté du réflecteur par un secteur de la lentille convergente donnant de la source une image virtuelle située au-delà de l'axe d'émission, de l'autre côté de celui de la lentille,
* l'image virtuelle de la source lumineuse étant formée au foyer du segment de conique définissant localement le réflecteur.

De manière avantageuse, le réflecteur a une structure de révolution autour de l'axe d'émission XX. Suivant le cas, la conique est une parabole dont l'axe est parallèle à l'axe d'émission.

Grâce au décalage de la source lumineuse par son image virtuelle, on peut avoir un secteur de parabole de distance focale relativement importante, c'est-à-dire un secteur de parabole très enveloppant.

Il reçoit tout le flux lumineux transmis par la lentille périphérique. Comme cette lentille est elle-même très enveloppante, une fraction importante du flux émis passe ainsi par la lentille pour être réfléchi sous forme de rayons quasi parallèles, par le réflecteur.

Seuls les rayons lumineux émis dans l'angle solide représenté par la source et le bord arrière de la lentille sont dirigés vers l'arrière sans être récupérés. En général ces rayons contournent le système optique constitué par la lentille périphérique et ont une orientation désordonnée.

La partie correspondante, frontale, pour l'angle solide défini par le bord frontal de la lentille périphérique et dont le sommet est la source lumineuse, est émis directement.

Selon une caractéristique avantageuse, l'ouverture avant de la lentille périphérique est occupée par une lentille dont le foyer correspond à la source lumineuse de sorte que cette lentille émet un faisceau de rayons parallèles à l'axe d'émission XX. Ce flux lumineux s'ajoute au flux lumineux renvoyé par le réflecteur.

Ainsi la quasi totalité du flux lumineux de la source est récupérée sous la forme d'un faisceau de rayons parallèles c'est-à-dire en pratique des rayons très faiblement divergents. Les angles solides d'émission γ et δ sont entièrement contrôlés. Seul l'angle d'émission arrière β correspond à du flux dont une partie sera absorbée.

De façon avantageuse, la lentille périphérique et la lentille frontale sont réalisées en une seule pièce ou constituent une seule pièce par assemblage de deux lentilles réalisées séparément. Le réflecteur est de préférence réalisé en aluminium poli, brillanté ou en matière plastique métallisée sous vide, ou en verre avec métallisation réfléchissante dichroïque à l'oxyde de titane par exemple.

Suivant une autre caractéristique de l'invention le réflecteur est engendré par un arc d'ellipse dont le second foyer est situé sur l'axe d'émission.

L'invention concerne également une installation d'éclairage composée d'un projecteur tel que défini ci-dessus et d'au moins un miroir formant un système d'éclairage à foyer déporté, pour éclairer une zone d'éclairage que ne peut atteindre directement le projecteur.

Dans ces conditions le projecteur peut être installé dans un endroit facilement accessible pour les interventions ; cette zone peut également être accessible du fait de l'alimentation électrique existant à l'endroit ou amené facilement à cet endroit, sans nécessiter la pose compliquée dans certains cas de câbles comme pour l'éclairage avec un projecteur direct.

Grâce au pinceau très précis que forme le projecteur, il est facile de viser un miroir de déflexion, même situé à une distance relativement grande du projecteur sans que cela n'entraîne une perte importante de flux lumineux passant à côté du miroir ou sans nécessiter un miroir de renvoi de dimension importante. Au contraire, on peut utiliser des miroirs de faible dimension, légers et faciles à réaliser et à installer.

Comme le miroir est en général tourné avec sa face réfléchissante vers le bas, sa surface réfléchissante ne risque pas d'être encombrée de poussière ou de dépôts, de sorte que son entretien est pratiquement inexistant.

Suivant une caractéristique particulièrement intéressante, le miroir est formé d'une plaque formant réflecteur fixée à un manchon relié par une tige déformable à un pied.

Suivant une autre caractéristique particulièrement intéressante, le miroir est formé d'un support portant le long de sa périphérie extérieure un réflecteur tenu en son centre par une vis réglable reliée au support et réglant la courbure du réflecteur.

La présente invention sera décrite ci-après de manière plus détaillée à l'aide des dessins annexés dans lesquels :
- la figure 1 est un schéma de principe d'un projecteur à réflecteur parabolique connu,
- la figure 1A est une courbe donnant la répartition de l'intensité lumineuse d'un projecteur connu selon la figure 1,
- la figure 2 est un schéma de principe d'un projecteur selon l'invention,
- la figure 3 est une vue plus complète d'un exemple de réalisation de projecteur, au niveau des lentilles,
- la figure 4 est un schéma d'ensemble d'un projecteur,
- la figure 5 est une vue en coupe axiale d'un premier élément du projecteur,
- la figure 6 est une vue en coupe axiale de l'élément de projecteur muni de sa douille,
- la figure 7 est un schéma d'installation d'éclairage à foyer déporté selon un premier mode de réalisation,
- la figure 8 est un schéma d'une installation d'éclairage à plusieurs projecteurs déportés et plusieurs miroirs selon l'invention,
- les figures 9, 9A, 10, 10A sont respectivement des vues de côté et de détail, agrandies, de deux modes de réalisation de miroirs selon l'invention,
- la figure 11 montre un détail d'une fixation de miroir,
- la figure 12 est une vue de face d'un miroir selon l'invention,
- les figures 13 et 14 sont des vues en coupe de deux autres types de miroirs selon l'invention,
- la figure 15 est une vue en coupe d'un miroir à courbure réglable,
- la figure 16 montre un équipement à plusieurs miroirs,
- la figure 17 montre plusieurs formes de miroir,
- la figure 18 est une vue schématique de plusieurs miroirs alimentés par un seul projecteur,
- la figure 19 montre un ensemble de plusieurs miroirs,
- la figure 20 est une vue en perspective d'un miroir simple de forme rectangulaire,
- la figure 21 est une vue en perspective d'un miroir simple de forme octogonale,
- la figure 22 est une vue en coupe de l'installation d'un miroir selon les figures 20 ou 21,
- la figure 23 est une vue en coupe de l'installation de plusieurs miroirs du type de ceux des figures 20 et 21.

Un projecteur selon l'invention sera décrit ci-après à l'aide du schéma de la figure 2.

Le projecteur est destiné à émettre un faisceau étroit. Il comporte une source lumineuse S logée dans une ampoule non représentée et considérée comme une source pratiquement ponctuelle.

Cette source S, placée sur l'axe d'émission XX, c'est-à-dire l'axe suivant lequel on veut diriger le faisceau, émet dans l'angle solide qui l'entoure.

Pour simplifier le dessin et les explications, la figure 2 ne représente qu'une partie d'une coupe axiale ou supposée telle du projecteur par un plan passant par l'axe d'émission XX.

La source S est bordée d'un côté du demi-plan délimité par l'axe d'émission XX, par une lentille convergente LA, représentée uniquement par sa section. Cette lentille a une distance focale supérieure à la distance (d) la séparant de la source S pour donner de cette source S une image virtuelle S' située dans le demi-plan autre que celui de la lentille LA, par rapport à l'axe d'émission XX.

Au-delà de la lentille LA se trouve un réflecteur concave RF défini par un segment (ab) de conique dont un ou le foyer F coïncide avec l'image virtuelle S' de la source lumineuse S. La longueur du segment (ab) est choisie pour couvrir tout le faisceau émis par la source S et ayant traversé la lentille LA.

Selon les propriétés des coniques, les rayons r1, r2 et tous les rayons intermédiaires, réfléchis par le réflecteur RF et provenant de la source S, sont dirigés vers le second foyer de la conique qui peut être le second foyer de l'ellipse placée sur l'axe d'émission XX ou le foyer rejeté à l'infini dans la direction de l'axe d'émission XX si le secteur de conique (ab) appartient à une parabole d'axe X₁X₁ et de foyer F.

Pour récupérer également les rayons émis par l'angle solide δ correspondant au cône s'appuyant sur le bord LA1 de la lentille LA et dont le sommet est la source S, il est prévu une lentille frontale LF convergente, placée contre le bord LA1 de la lentille LA et dont le foyer coïncide avec la source S. Cette lentille LF émettra alors des rayons r3, r4 parallèles à l'axe XX.

Ainsi tous les rayons émis par la source S dans l'angle périphérique γ et l'angle frontal δ seront transformés en rayons parallèles ou sensiblement parallèles à l'axe XX.

En général, la lentille LA, dont un segment est représenté à la figure 2 sous la forme d'une coupe de la lentille par un plan s'appuyant sur l'axe XX, est une lentille de révolution d'axe XX. Dans ces conditions le secteur de conique (ab) définit également une surface engendrée par la rotation du segment (ab) autour de l'axe XX (et non de l'axe X₁X₁). Il ne s'agit pas dans ces conditions d'un paraboloïde mais d'un pseudo-paraboloïde.

La figure 3 est une vue schématique d'un projecteur selon l'invention montrant la forme monobloc d'une lentille combinée 1 regroupant la lentille annulaire LA et la lentille frontale LF.

Seul le filament constituant la source S de l'ampoule a été représenté. Cette figure montre également le réflecteur 3 et l'esquisse de l'enveloppe 6 du projecteur.

Cette figure correspond à un projecteur ayant une forme de révolution autour de l'axe d'émission XX. Les différentes angles d'émission γ, δ ont été représentés ainsi que l'angle d'émission vers l'arrière β.

La figure 4 est une vue en coupe axiale d'un mode de réalisation pratique d'un projecteur selon l'invention comprenant une lentille 1 logeant une ampoule halogène 2 à l'intérieur du réflecteur 3 porté par une bague 31 munie de languettes élastiques 32 venant dans la gorge annulaire 11 de la lentille 1. Le réflecteur 3 est lui aussi fixé à la bague 31 par son fond rabattu 33, éventuellement serti selon une couronne périphérique 34 (figure 5) dans une gorge périphérique 35 de la bague 31. L'ensemble formé par la lentille 1, l'ampoule 2 et le réflecteur 3 constitue un produit fabriqué tel quel et non démontable.

La figure 4 montre également la forme particulière de la lentille frontale composée en fait d'une partie annulaire 12 et d'une partie axiale 13 de façon à ménager un logement 14 recevant la pointe 21 de l'ampoule 2 pour le cas où la lentille est séparée de l'ampoule constituant la lampe, le corps de l'ampoule étant lui-même logé dans la cavité 15 définie principalement par le contour intérieur de la lentille annulaire. L'ensemble ainsi réalisé peut être complété à l'arrière par une douille de centrage 40 dans laquelle viennent s'engager les broches 22 de l'ampoule 2. Cette douille est elle-même intégrée dans un scellement 41 traversé par les broches de contact 42. Ces broches de contact sont destinées à se loger dans le bloc de contact 5 lui-même relié à l'alimentation électrique.

L'ensemble décrit ci-dessus est logé dans un boîtier 6 du projecteur relié de manière orientable à un pied 7 ; le blocage en rotation se fait à l'aide d'une vis 61 s'appuyant contre le contour extérieur de l'embout 71 du pied 7. Les autres moyens d'installation du projecteur ne sont pas représentés.

La figure 5 montre le sous-ensemble formé de la lentille 1, de l'ampoule 2, du réflecteur 3 et de la bague 31.

La figure 6 montre le sous-ensemble complet formé d'un sous-ensemble analogue à celui de la figure 5, complété par la douille 40, et la base 41 avec les broches 42 qui dépassent.

La figure 7 montre schématiquement un premier exemple de réalisation d'une installation d'éclairage à source lumineuse (ou foyer lumineux) déportés selon l'invention. Cette installation est destinée à éclairer un objet ou une surface SE d'une façon très limitée et précise. Pour cela on installe un projecteur P constituant le foyer lumineux selon l'invention près d'une source d'alimentation électrique A à une hauteur H, facilement accessible. L'installation comprend également un miroir M, orientable, vers lequel est dirigé le faisceau F d'angle α ; le miroir orienté de manière appropriée renvoie un faisceau d'angle α1 pour éclairer la surface SE. L'angle α1 est égal à l'angle α si le miroir M est plan. Au cas contraire, cet angle est différent. Il peut être supérieur ou inférieur à l'angle α suivant la courbure du miroir M.

La figure 8 est une vue en plan d'une installation à plusieurs projecteurs P1-P6 et plusieurs miroirs associés M1-M6, un miroir étant associé à chaque projecteur. Les faisceaux réfléchis par les miroirs M1-M6 portent les références α1-α6.

Cette figure montre l'un des avantages de l'installation d'éclairage à source(s) déportée(s) selon l'invention car elle permet de regrouper les projecteurs par exemple en deux groupes, l'un avec les projecteurs P1, P2, P3, l'autre avec les projecteurs P4, P5, P6. Les miroirs peuvent être placés à un endroit quelconque de l'espace, de manière à être aussi discrets que possible et permettre le meilleur éclairage de la surface à éclairer ; cette dernière n'est pas représentée dans cette figure. Cette surface à éclairer peut être composée de plusieurs éléments éclairés chacun séparément par un miroir.

Comme cela sera vu ci-après, l'important pour les miroirs est que ceux-ci soient aussi légers, discrets et orientables que possible pour permettre de les installer simplement et de façon discrète dans les endroits les plus appropriés.

Différents exemples de miroirs seront décrits ci-après.

Ainsi, les figures 9, 9A montrent un premier mode de réalisation d'un miroir 100 formé d'une surface réfléchissante 101, bombée, fixée en son centre à un manchon 102 par une vis 103. Ce manchon est lui-même fixé à une tige déformable 104 portée par un tube 105 fixé à un pied 106. Le pied 106 comporte par exemple, sur sa face arrière, une attache mécanique 107 ou deux plaquettes adhésives 108 comme cela est représenté à la figure 11. La liaison entre le manchon 102 et la tige déformable 104 se fait par exemple à l'aide d'une vis 109 portée par une tige de manoeuvre 110. La vis 109 comprime l'extrémité de la tige 104 qui peut être un câble électrique rigide à un conducteur, par exemple de section 1,5 mm² ou 2,5 mm², qui a l'avantage d'être déformable très facilement et de conserver la déformation.

La surface réfléchissante 101 du miroir se fait à l'aide de la tige 110 que l'on tient à la main et que l'on manoeuvre pour diriger le faisceau lumineux réfléchi.

La figure 9A montre le détail de l'assemblage entre le manchon 102, le réflecteur 101 avec la vis centrale 103, l'extrémité de la tige 104 et la vis 109 portée par l'extrémité de la tige de manoeuvre 110. Dans ce mode de réalisation l'extrémité de la tige 104 est introduite transversalement dans le logement du manchon 102 et la vis 109 est vissée dans la direction axiale.

La variante de miroir 200 selon la figure 10 correspond pour l'essentiel au mode de réalisation des figures 9, 9A sauf que la tige déformable 204 arrive dans l'axe dans le manchon 202 et la vis 209 est vissée radialement. Les autres éléments constitutifs de ce miroir sont analogues, voire identiques à ceux du miroir 100 et portent les mêmes références augmentées de 100.

A la différence du miroir 100, le miroir 200 ne comporte pas de tube 105 et la tige, souple ou déformable 204, relie le manchon 202 à la plaque 206. La pièce de fixation 205 de la tige déformable 204 sur la plaque 206 peut avoir une construction analogue à la pièce 202. Cette pièce 205 peut être fixée par l'arrière à l'aide d'une vis à la plaque 206 et la tige 204 peut y être fixée comme dans le manchon 202 par une vis non représentée.

Les moyens de fixation de la plaque 206 sur le support (mur, plafond ou objet) sont les mêmes que ceux de la plaque 106 représentée à la figure 11.

La figure 12 montre une vue de face d'un miroir 250 avec un contour 251 non régulier entourant la surface 252 du réflecteur. Le réflecteur porte une attache centrale 253 en forme de vis. Le contour irrégulier 251 est destiné à masquer le miroir ou à l'intégrer dans un ensemble.

La figure 13 est une vue en coupe d'un miroir 260 dont seul le support 261, qui porte le réflecteur 262 en forme de structure en sandwich, est représenté, ainsi que la tige déformable 263 d'orientation du miroir.

La figure 14 montre, en vue en coupe, une autre forme de miroir 270 avec un support 271 en forme de manchon relié à la tige déformable de support 273. Le réflecteur proprement dit 272 est entouré d'un cadre, par exemple d'un profil en U, 274.

La figure 15 montre un miroir 280, de courbure réglable. Ce miroir se compose d'un manchon 281 portant un support 282 formant le châssis du réflecteur et portant, le long de la périphérie extérieure, le réflecteur 283. En son centre, le réflecteur 283 est tenu par une vis 284 logée dans un filetage du manchon 281. En serrant plus ou moins la vis, on cintre plus ou moins la surface réfléchissante 283 à partir de la forme plane ou quasiment plane représentée en trait interrompu. Le manchon 281 est également porté par une tige déformable 285.

La figure 16 montre un équipement formé de trois miroirs 290, 291, 292 destinés à trois projecteurs distincts ou à recevoir le faisceau unique d'un même projecteur mais pour dévier des parties de faisceau dans des directions différentes. Ces réflecteurs 290, 291, 292 sont reliés par des tiges 293, 294, 295, déformables, à une plaque de support commune 296 munie de moyens de fixation non représentés.

La figure 17 montre trois formes de réflecteurs 300, 301, 302, respectivement circulaire, rectangulaire à coins arrondis et octogonal. Ces réflecteurs peuvent équiper les miroirs décrits précédemment.

La figure 18 montre un ensemble de trois miroirs 350, 351, 352 recevant un faisceau commun pour renvoyer ce faisceau partiellement dans trois directions différentes comme cela est représenté par des traits interrompus. Ces miroirs 350, 351, 352 sont portés par des tiges déformables 353, 354, 355 sur un support cintré 356 fixé à un support cintré tel qu'une cloison 357. Une telle installation peut se faire suivant une orientation quelconque sur un support 357 vertical, horizontal, ou incliné.

La figure 19 montre un rail de support 360 portant quatre miroirs 361, 362, 363, 364 fixés de manière réglable au rail, lui-même muni de moyens de fixation 365, 366. Le rail 360 peut être une simple tige rectiligne ou un cadre 367 comme celui représenté de façon complète en trait interrompu.

La figure 20 montre en vue en perspective un mode de réalisation particulièrement intéressant d'un miroir 400 formé d'un réflecteur 401 et d'un support 402 relié au réflecteur par une branche 403. L'ensemble peut être découpé dans une feuille de tôle et être replié comme représenté.

Les parties repliées n'étant pas rigides, il est possible de déformer la liaison 403 une fois la patte 402 fixée à l'endroit approprié, pour orienter le réflecteur 401 comme on le souhaite.

La figure 21 montre un réflecteur 410 analogue au réflecteur 400 de la figure 20 sauf qu'il a une forme octogonale et non pas rectangulaire.

La figure 22 est une vue en coupe du réflecteur 400 montrant sa fixation à un support 404.

La figure 23 est une vue de côté schématique d'un ensemble de trois réflecteurs 420, 421, 422, du type de celui de la figure 20, fixé à un support commun 423 lui-même fixé à un plafond, paroi, ou autre 424.

Selon une variante non représentée, les lentilles du projecteur sont en partie ou en totalité des lentilles de Fresnel.

## Revendications

1. Projecteur d'éclairage émettant un faisceau étroit comprenant une source lumineuse (S) très concentrée, un réflecteur concave (RF) pour émettre un faisceau d'éclairage dans une direction donnée, suivant un axe d'émission (XX), ledit réflecteur étant défini localement par un segment de conique (ab) dans un plan (P) passant par l'axe d'émission (XX), et une lentille convergente (LA) placée entre la source (S) et le réflecteur (RF), **caractérisé en ce que** :
- dans ledit plan (P) passant par l'axe d'émission (XX) :
* la source (S) est bordée latéralement du côté du réflecteur par un secteur de la lentille convergente (LA) donnant de la source (S), une image virtuelle (S') située au-delà de l'axe d'émission (XX), de l'autre côté de celui de la lentille (LA),
* l'image virtuelle (S') de la source lumineuse (S) étant formée au foyer (F) du segment de conique (ab) définissant localement le réflecteur (RF).

2. Projecteur selon la revendication 1,
**caractérisé en ce qu'**
il présente une structure de révolution autour de l'axe d'émission (XX).

3. Projecteur selon la revendication 1,
**caractérisé en ce que**
la conique (ab) est une ellipse dont le second foyer est situé sur l'axe d'émission.

4. Projecteur selon la revendication 1,
**caractérisé en ce que**
la conique (ab) est une parabole dont l'axe (X₁X₁) est parallèle à l'axe d'émission (XX).

5. Projecteur selon la revendication 2,
**caractérisé en ce que**
l'ouverture frontale laissée par la lentille de révolution (LA) autour de l'axe d'émission (XX) est occupé par une lentille convergente (LF) dont le foyer correspond à la source lumineuse (S).

6. Projecteur selon les revendications 2 et 5,
**caractérisé en ce que**
la lentille (LA, LF) est en une seule pièce et loge la lampe (2) formant la source lumineuse (S).

7. Projecteur selon la revendication 1,
**caractérisé en ce que**
l'angle de couverture (γ) de la lentille périphérique (LA) correspond à la longueur du segment de conique (ab) définissant le réflecteur (RF).

8. Installation d'éclairage à foyer lumineux déporté,
**caractérisée par**
- un projecteur (P) selon l'une des revendications 1 à 7,
- au moins un miroir (M) placé dans l'axe d'émission et dirigeant la lumière vers la surface à éclairer (SE).

9. Installation d'éclairage selon la revendication 8,
**caractérisée en ce que**
le miroir (100) est formé d'une plaque (101) formant réflecteur fixée à un manchon (102) relié par une tige déformable (104) à un pied (106).

10. Installation d'éclairage selon la revendication 8,
**caractérisée en ce que**
le miroir (280) est formé d'un support (282) portant le long de sa périphérie extérieure un réflecteur (283) tenu en son centre par une vis (284) réglable reliée au support et réglant la courbure du réflecteur (283).

## Patentansprüche

1. Ein schmales Strahlenbündel aussendender Scheinwerfer mit
- einer sehr konzentrierten Lichtquelle (S),
- einem konkaven Reflektor (RF), um ein Leuchtbündel in eine vorgegebene Richtung entlang einer Strahlungsachse (XX) auszusenden, wobei der Reflektor stellenweise in einer durch die Strahlungsachse (XX) verlaufenden Ebene (P) durch einen Kegelabschnitt (ab) definiert ist, und
- einer zwischen der Quelle (S) und dem Reflektor (RF) angeordneten Sammellinse (LA),
**dadurch gekennzeichnet, dass** in dieser durch die Strahlungsachse (XX) verlaufenden Ebene (P):
- die Quelle (S) seitlich zum Reflektor hin von einem Abschnitt der Sammellinse (LA) eingefasst ist, der von der Quelle (S) ein sich jenseits von der Strahlungsachse (XX) auf der anderen Seite von derjenigen der Linse (LA) befindes virtuelles Bild (S') erzeugt,
- das virtuelle Bild (S') der Lichtquelle (S) im Brennpunkt (F) des stellenweise den Reflektor (RF) bildenden Kegelabschnitts (ab) gebildet wird.

2. Scheinwerfer nach Anspruch 1, **dadurch gekennzeichnet, dass** er eine sich durch Drehung um die Strahlungsachse (XX) ergebende Bauform aufweist.

3. Scheinwerfer nach Anspruch 1, **dadurch gekennzeichnet, dass** der Kegel (ab) eine Ellipse ist, deren zweiter Brennpunkt auf der Strahlungsachse liegt.

4. Scheinwerfer nach Anspruch 1, **dadurch gekennzeichnet, dass** der Kegel eine Parabel ist, deren Achse (X₁X₁) parallel zur Strahlungsachse (XX) verläuft.

5. Scheinwerfer nach Anspruch 2, **dadurch gekennzeichnet, dass** die von der Linse (LA) bei einer Drehung um die Strahlungsachse (XX) freigelassene frontale Öffnung von einer Sammellinse (LF) eingenommen ist, deren Brennpunkt der Lichtquelle (S) entspricht.

6. Scheinwerfer nach den Ansprüchen 2 und 5, **dadurch gekennzeichnet, dass** die Linse (LA, LF) ein einziges Teil bildet, in welchem die die Lichtquelle (S) bildende Lampe (2) unter-gebracht ist.

7. Schweinwerfer nach Anspruch 1, **dadurch gekennzeichnet, dass** der Abdeckwinkel (γ) der Randlinse (LA) der Länge des den Reflektor (RF) bildenden Kegelabschnitts (ab) entspricht.

8. Beleuchtungseinrichtung mit verschobenem Brennpunkt, **gekennzeichnet durch**
- einen Schweinwerfer (P) nach einem der Ansprüche 1 bis 7,
- wenigstens einen in der Strahlungsachse angeordneten und das Licht auf die zu beleuchtende Fläche (SE) richtenden Spiegel (M).

9. Beleuchtungseinrichtung nach Anspruch 8, **dadurch gekennzeichnet, dass** der Spiegel (100) von einer Platte (101) gebildet ist, die einen an einer Hülse (102) befestigten, durch einen verformbaren Stab (104) mit einem Fuß (106) verbundenen Reflektor bildet.

10. Beleuchtungseinrichtung nach Anspruch 8, **dadurch gekennzeichnet, dass** der Spiegel (280) von einer Halterung (282) gebildet ist, die längs ihres äußeren Umfangs einen Reflektor (283) trägt, der in seiner Mitte durch eine verstellbare, mit der Halterung verbundenen Schraube (284) gehalten ist, mit der die Krümmung des Reflektors (283) einstellbar ist.

## Claims

1. Spotlight emitting a narrow beam comprising a very concentrated light source (S), a concave reflector (RF) to emit a lighting beam in a given direction, along an emission axis (XX), the said reflector being defined locally by a segment of a conic section (ab) in a plane (P) passing through the emission axis (XX), and a convergent lens (LA) positioned between the source (S) and the reflector (RF), **characterised by** the fact that:
- in the said plane (P) passing through the emission axis (XX):
o the source (S) is bordered laterally on the reflector side by a sector of the convergent lens (LA) giving a virtual image (S') of the source (S), situated beyond the emission axis (XX), on the other side from that of the lens (LA),
o the virtual image (S') of the light source (S) being formed at the focus (F) of the segment of conic section (ab) locally defining the reflector (RF).

2. Spotlight as described in claim 1,
**characterised by** the fact that
it has a structure of revolution about the emission axis (XX) .

3. Spotlight as described in claim 1,
**characterised by** the fact that
the conic section (ab) is an ellipse, the second focus of which is situated on the emission axis.

4. Spotlight as described in claim 1,
**characterised by** the fact that
the conic section (ab) is a parabola, the axis (X₁X₁) of which is parallel with the emission axis (XX).

5. Spotlight as described in claim 2,
**characterised by** the fact that
the frontal opening left by the lens of revolution (LA) about the emission axis (XX) is occupied by a convergent lens (LF), the focal point of which corresponds to the light source (S).

6. Spotlight as described in claims 2 and 5,
**characterised by** the fact that
the lens (LA, LF) is in one piece and houses the lamp (2) forming the light source (S).

7. Spotlight as described in claim 1,
**characterised by** the fact that
the angle of cover (γ) of the peripheral lens (LA) corresponds to the length of the segment of conic section (ab) defining the reflector (RF).

8. Lighting apparatus with offset focal point of light,
**characterised by**
- a spotlight (P) as described in one of claims 1 to 7,
- at least one mirror (M) positioned on the emission axis and directing the light to the surface to be illuminated (SE).

9. Lighting apparatus as described in claim 8, **characterised by** the fact that
the mirror (100) is formed of a plate (101) forming a reflector fixed to a sleeve (102) connected by a deformable rod (104) to a foot (106).

10. Lighting apparatus as described in claim 8,
**characterised by** the fact that
the mirror (280) is formed of a support (282) carrying along its external periphery a reflector (283) held at its centre by an adjustable screw (284) connected to the support and adjusting the curvature of the reflector (283).
